# EUROPÄISCHE PATENTSCHRIFT

(11) **EP 0 064 229 B1**
(45) Veröffentlichungstag und Bekanntmachung des Hinweises auf die Patenterteilung: **21.11.1985**
(21) Anmeldenummer: 82103409.7
(22) Anmeldetag: 22.04.1982
(51) Int. Cl.: H01H 50/08

(54) **Elektromagnetisches Schaltgerät**
Electromagnetic switching device
Appareil de commutation électromagnétique

(30) Priorität: 06.05.1981 DE 3117914
(43) Veröffentlichungstag der Anmeldung: 10.11.1982
(73) Patentinhaber: SIEMENS AKTIENGESELLSCHAFT, 80333 München (DE)
(72) Erfinder: Harbauer, Werner, Dipl.-Ing., D-8460 Schwandorf (DE)

## Beschreibung

Die Erfindung bezieht sich auf ein elektromagnetisches Schaltgerät mit einem vom Kontaktbrückenträger unmittelbar betätigten, die Kontur des Schaltgerätes zumindest in einer Schaltstellung überragenden Schaltstellungsanzeiger, dessen Verstellweg gegenüber dem des Kontaktbrückenträgers mittels eines Schnappmechanismis vergrößert ist.

Bei einem bekannten Schaltgerät der obengenannten Art (DE-C-963170) wird durch den Kontaktbrückenträger beim Einschalten ein Schaltstellungsanzeiger mitgenommen, der nach Beendigung des Weges des Kontaktbrückenträgers über einen federbelasteten Schieber, der auf eine schiefe Ebene einwirkt, um einen gewissen Bereich weiterbewegt wird. Wird die Spule des elektromagnetischen Schaltgerätes spannungslos, so geht zwar der Kontaktbrückenträger in die Ausgangslage zurück und die Kontakte werden geöffnet, der Schaltstellungsanzeiger verbleibt jedoch in der Ein-Stellung und muß erst durch Handbetätigung des Schiebers aufgrund des Eigengewichtes des Schaltstellungsanzeigers in die Ausgangslage zurückgebracht werden. Mit dieser Anordnung kann somit mit Sicherheit nur die Ein-Funktion aber nicht die Aus-Funktion des Gerätes angezeigt werden.

Es ist weiterhin ein Schaltstellungsgeber für elektrische Schalter bekannt (DE-B-1 590 211), bei dem an einer Meldeschalterwelle eine Feder angreift, die ihn in die Mittellage zieht und bei dem eine Kuppelstange über Anschläge mit einem an einem Schwenkhebel angebrachten Zapfen gleitend verbunden ist. Mit dieser Anordnung ist somit lediglich im Endbereich der Bewegung der Kuppelstange eine Betätigung der Schalter durch Auslenkung des Schwenkhebels möglich. Die Bewegung des Meldeschalters kann hier somit nicht größer sein als die Bewegung des Schalters selbst. Ein derartiger Schaltstellungsgeber ist somit lediglich für Schalter mit großem Hub verwendbar.

Es ist weiterhin bei elektromagnetischen Schaltgeräten bekannt, entweder die Schaltstellungsanzeige einstückig mit dem Kontaktbrückenträger zu verbinden (DE-U-7327169) oder die entgegen der Anzeigerichtung durch Federkraft belastete Schaltstellungsanzeige nach Durchlaufen eines gewissen Weges des Kontaktbrückenträgers von diesem direkt mitnehmen zu lassen (DE-U-7 230 068, DE-U-7196 559). Bei der erstgenannten Ausführung ist zwar eine direkte Anzeige der Stellung des Kontaktbrückenträgers durch die Schaltstellungsanzeige gewährleistet, da jedoch die Schaltwege der Kontaktbrückenträger häufig relativ klein sind, ist aus der Lage der Schaltstellungsanzeige nicht in allen Fällen eine eindeutige Aussage über den Schaltzustand des Schaltgerätes herauszulesen. Dieser Zustand wird bei den zuletzt genannten Schaltgeräten noch verschlimmert, da hier ein Teil des Verschiebeweges des Kontaktbrückenträgers ohne Bewegung der Schaltstellungsanzeige erfolgt. Bei dieser Schaltgeräteausführung ist weiterhin keine direkte Kopplung zwischen Schaltstellungsanzeige und Kontaktbrückenträger vorhanden, so daß eine verklemmte Schaltstellungsanzeige den Ausschaltzustand des Gerätes signalisieren würde, obwohl dies bereits wieder eingeschaltet ist.

Durch die Erfindung soll somit ein Schaltgerät der obengenannten Art geschaffen werden, das zusätzlich die Trennerfunktion/DIN 57660, Teil 107 §2.1.4), d. h. die Hauptschalterfunktion (DIN 57113 §6.2), übernehmen kann, ohne hierbei einen erheblichen Aufwand erbringen zu müssen.

Dies wird erfindungsgemäß dadurch erreicht, daß der Schaltstellungsanzeiger mit dem Kontaktbrückenträger sowohl in Ein- als auch in Ausschaltrichtung mit einem Spiel derart gekuppelt ist, daß sowohl beim Öffnen als auch beim Schließen der Schließerkontakte die Mitnahme des Schaltstellungsanzeigers durch den Kontaktbrückenträger erst erfolgt, wenn der Kontaktbrückenträger schon eine bestimmte Wegstrecke zurückgelegt hat und daß diese Wegstrecke beim Öffnen der Schließerkontakte so bemessen ist, daß nach deren Zurücklegen die Kontaktöffnungsstrekke die Trennerfunktionsbedingungen erfüllt.

Ein konstruktiv einfacher Aufbau für die Verbindung mit Spiel ergibt sich, wenn der Schaltstellungsanzeiger mit einem T-förmigen Ansatz in einer das Spiel bestimmenden, rechteckförmigen Aussparung des Kontaktbrückenträgers verschiebbar geführt ist. Als vorteilhaft hat sich herausgestellt, wenn der Schnappmechanismus mittels einer Schnappfeder gebildet ist.

Um die Trennerfunktion des Schaltgerätes auf einfache Weise überwachen zu können ist es vorteilhaft, wenn dem Schaltstellungsanzeiger ein zusätzlicher Steuerkontakt zugeordnet ist. Hierdurch können zusätzlich im Falle von sicherheitsrelevanten Kreisen vorgeschaltete Leistungsschalter beim Versagen dieses Schaltgerätes die Trennerfunktion übernehmen. Um zusätzlich eine gewohnte Anzeige Aus/Ein oder 0/1 zur Verfügung zu haben, kann es vorteilhaft sein, wenn der Schaltstellungsanzeiger einen verschwenkbar gelagerten Segmentanzeiger umfaßt.

Zur Erläuterung der Erfindung werden anhand der Zeichnung Ausführungsbeispiele beschrieben und die Wirkungsweise näher erläutert.

Es zeigen :
Figur 1 den prinzipiellen Aufbau des Schaltgerätes mit einer durch einen Schnappmechanismus betätigten Schaltstellungsanzeige,
Figur 2 die Anzeige nach Fig. mit zusätzlichem Hilfsteuerkontakt,
Figur 3 die Anordnung nach Fig. 1 mit einer zusätzlichen Segmentschaltstellungsanzeige.

Das in der Zeichnung dargestellte elektromagnetische Schaltgerät umfaßt einen Kontaktbrückenträger 1, der durch die Kontaktdruckfeder 2 bei Entregen des nicht näher dargestellten magnetischen Antriebes in die Aus-Stellung des Schaltgerätes gedrückt wird. Die Kontaktdruckfeder 3 preßt die im Fenster 4 des Kontaktbrückenträgers 1 verschiebbar geführte Kontaktbrücke 5 auf die Festkontaktteile 6. Im Kontaktbrückenträger 1 können weitere Kontaktbrücken gehaltert werden, wie gestrichelt angedeutet, die mit anderen Festkontaktteilen zusammenwirken können.

Der Schaltstellungsanzeiger 7 ist mit einem T-förmigen Ansatz 8 in einer rechteckförmigen Aussparung 9 verschiebbar geführt. Die rechteckförmige Aussparung 9 hat einen Durchtritt 10 für den Stiel 11 des Schaltstellungsanzeigers 7. Die Wände 12 und 13 bestimmen das Spiel, das der Schaltstellungsanzeiger 7 gegenüber dem Kontaktbrückenträger 1 aufweist. Eine gehäusefest abgestützte Feder 14 sorgt durch ihr Schnappverhalten für den vergrößerten Bewegungsweg des Schaltstellungsanzeigers 7 gegenüber dem Kontaktbrückenträger 1. Die Bewegungsbegrenzung wird bestimmt durch eine Anformung 15, die mit den Anschlägen 16 bzw. 17 der Abdeckung 18 zusammenwirken. Ein Durchbruch 19 dient zum Einhängen eines Vorhängeschlosses, um das Schaltgerät in der Aus-Stellung verriegeln zu können.

Der Schaltstellungsanzeiger 7 wird erst mitgenommen, wenn der Kontaktbrückenträger 1 den Weg 20 zurückgelegt hat. In diesem Fall sind die Kriech- und Luftstrecken zwischen den Festkontaktteilen 6 und der Kontaktbrücke 5 so groß, daß die Trennerfunktion erfüllt ist. Durch die Anlage des T-förmigen Ansatzes 8 an der Wand 13 wird bei Weiterbewegung des Kontaktbrückenträgers 1 die Feder 14 über die Totpunktlage gebracht und der Anzeiger springt über die Oberkante der Abdeckung 18 hinaus bis entweder die Anformung 15 am Anschlag 16 anliegt (das ist der Normalfall) oder aber für den Fall, daß die Trennung nicht komplett erfolgte, kann eine Aniage des T-förmigen Ansatzes 8 an der Wand 12 erfolgen, so daß keine definierte Anzeige des Aus-Zustandes nach außen hin erfolgt. Durch Anlage des T-förmigen Ansatzes 8 an der Wand 12 wird der Schaltstellungsanzeiger beim Einschalten des Schaltgerätes in die aus Fig. 1 ersichtliche Lage gezogen. In der Anzeigstellung des Schaltstellungsanzeigers kann durch Einhängen eines Schlosses in den Durchtritt 10 das Einschalten des Schützes blockiert werden, d. h. es ist sichergestellt, daß z. B. während der Durchführung von Wartungsarbeiten an der Maschine das Schaltgerät weder mechanisch noch elektrisch eingeschaltet werden kann.

Im Ausführungsbeispiel nach Fig. 2 sind zusätzlich Hilfssteuerkontakte 21 vorhanden, die von der Anformung 15 des Schaltstellungsanzeigers 7 betätigbar sind. Hierdurch kann die Trennerfunktion überwacht werden. Im Falle von Sicherheitsrelevanten Kreisen können z. B. vorgeschaltete Leistungsschalter oder ähnliches beim Versagen des Schützes die Trennerfunktion übernehmen. Die Ansteuerung geschieht dann über die Hilfssteuerkontakte 21 mit einer zusätzlichen Zeitverzögerung. Die bei Motorschützen üblichen Hilfsschalter sind für eine derartige Überwachungsfunktion nicht geeignet.

Bei der Ausführungsform nach Fig. 3 wird die Kennzeichnung der Position mit 0 mit I durch den verschwenkbar gelagerten Segmentanzeiger 22 erreicht, die von dem Schaltstellungsanzeiger 7 verschwenkt wird.

Durch die beschriebene Schaltgeräteausführung ist die galvanische Trennung in Sicherheitskreisen mit geringem Aufwand sicherzustellen. Die beschriebene Schaltgeräteausführung gewinnt durch den steigenden Einsatz von Elektronikkreisen zunehmend an Bedeutung, da elektronische Schaltelemente die galvanische Trennung in der Regel nicht erfüllen können.

## Patentansprüche

1. Elektromagnetisches Schaltgerät mit einem vom Kontaktbrückenträger (1) unmittelbar betätigten, die Kontur des Schaltgerätes zumindest in einer Schaltstellung überragenden Schaltstellungsanzeiger (7), dessen Verstellweg gegenüber dem des Kontaktbrückenträgers (1) mittels eines Schnappmechanismus vergrößert ist, dadurch gekennzeichnet, daß der Schaltstellungsanzeiger (7) mit dem Kontaktbrückenträger (1) sowohl in Ein- als auch in Ausschaltrichtung mit einem Spiel derart gekuppelt ist, daß sowohl beim Öffnen als auch beim Schließen der Schlie-Berkontakte die Mitnahme des Schaltstellungsanzeigers (7) durch den Kontaktbrückenträger (1) erst erfolgt, wenn der Kontaktbrückenträger (1) schon eine bestimmte Wegstrecke zurückgelegt hat und daß diese Wegstrecke beim Öffnen der Schließerkontakte so bemessen ist, daß nach deren Zurücklegen die Kontaktöffnungsstrecke die Trennerfunktionsbedingungen erfüllt.

2. Schaltgerät nach Anspruch 1, dadurch gekennzeichnet, daß der Schaltstellungsanzeiger (7) mit einem T-förmigen Ansatz (8) in einer das Spiel bestimmenden rechteckförmigen Aussparung (9) des Kontaktbrückenträgers (1) verschiebbar geführt ist.

3. Schaltgerät nach Anspruch 1 oder 2, dadurch gekennzeichnet, daß der Schnappmechanismus mittels einer Schnappfeder (14) gebildet ist.

4. Schaltgerät nach einem der vorhergehenden Ansprüche, dadurch gekennzeichnet, daß dem Schaltstellungsanzeiger (7) ein zusätzlicher Steuerkontakt (21) zugeordnet ist.

5. Schaltgerät nach einem der vorhergehenden Ansprüche, dadurch gekennzeichnet, daß das Schaltgerät in der Trenn-Stellung über den Schaltstellungsanzeiger (7) blockierbar ist.

6. Schaltgerät nach einem der vorhergehenden Ansprüche, dadurch gekennzeichnet, daß der Schaltstellungsanzeiger (7) einen verschwenkbar gelagerten Segmentanzeiger (22) umfaßt.

7. Schaltgerät nach einem der vorhergehenden Ansprüche, dadurch gekennzeichnet, daß der Schnappmechanismus (14) und der Schaltstellungsanzeiger (7) Zusatzbaueinheit mit dem Schaltgerät kuppelbar ist.

8. Schaltgerät nach Anspruch 7, dadurch gekennzeichnet, daß die Zusatzbaueinheit anstelle eines Hilfsschalterbausteins seitlich mit dem Schaltgerät kuppelbar ist.

## Claims

1. An electromagnetic switching device having a switch position indicator (7) which is directly operated by the contact bridge carrier (1) and projects above the contour of the switching device in at least one switch position and the adjusting displacement of which is increased relative to that of the contact bridge carrier (1) by means of a snap mechanism, characterised in that the switch position indicator (7) is coupled to the contact bridge carrier (1) with play both in the switching-on and in the switching-off direction, in such manner that both during opening and closing of the make contacts, the taking up of the switch position indicator (7) by the contact bridge carrier (1) only takes place when the contact bridge carrier (1) has already covered a specific distance ; and that, during the opening of the make contacts, the distance is such that after it has been covered, the contact opening gap fulfils the separation function requirements.

2. A switching device as claimed in Claim 1, characterised in that the switch position indicator (7) is displaceably guided with a T-shaped attachment (8) in a rectangular opening (9) of the contact bridge carrier (1) which determines the play.

3. A switching device as claimed in Claim 1 or Claim 2, characterised in that the snap mechanism is formed by means of a snap spring (14).

4. A switching device as claimed in one of the preceding Claims, characterised in that the switch position indicator (7) is allotted and additional control contact (21).

5. A switching device as claimed in one of the preceding Claims, characterised in that the switching device can be blocked in the separation position by means of the switch position indicator (7).

6. A switching device as claimed in one of the preceding Claims, characterised in that the switch position indicator (7) comprises a tiltably- mounted segment indicator (22).

7. A switching device as claimed in one of the preceding Claims, characterised in that the snap mechanism (14) and the switch position indicator (7) can be coupled to the switching device as an additional structural unit.

8. A switching device as claimed in Claim 7, characterised in that the additionnal structural unit can be laterally coupled to the switching device in place of an auxiliary switch unit.

## Revendications

1. Appareil de commutation électromagnétique comportant un dispositif (7) indicateur de la position de commutation, qui est actionné directement par le support (1) d'un pont de contact et qui fait saillie au-delà des contours de l'appareil de commutation, au moins dans une position de commutation, et dont la course est accrue par rapport (1) du pont de contact, au moyen d'un mécanisme à encliquetage brusque, caractérisé par le fait que le dispositif (7) indicateur de la position de commutation est accouplé au support (1) du pont de contact aussi bien dans la direction de branchement que dans la direction de débranchement avec jeu de telle sorte qu'aussi bien lors de l'ouverture que lors de la fermeture des contacts de travail, l'entraînement du dispositif (7) indicateur de la position de commutation par le support (1) du pont de contact s'effectue uniquement lorsque ce support (1) du pont de contact a déjà parcouru un trajet déterminé, et que ce trajet parcouru lors de l'ouverture des contacts de travail est dimensionné de manière qu'après le parcours de ce trajet, le trajet d'ouverture des contacts satisfait aux conditions de la fonction de sectionneur.

2. Appareil de commutation suivant la revendication 1, caractérisé par le fait que le dispositif (7) indicateur de la position de commutation est guidé par un appendice en forme de T (8) de manière à pouvoir être déplacé dans un évidement rectangulaire (9), déterminant le jeu, du support (1) du pont de contact.

3. Appareil de commutation suivant la revendication 1 ou 2, caractérisé par le fait que le mécanisme d'encliquetage brusque est formé au moyen d'un ressort à déclic (14).

4. Appareil de commutation suivant l'une quelconque des revendications précédentes, caractérisé par le fait qu'un contact supplémentaire de commande (22) est associé au dispositif (7) indicateur de la position de commutation.

5. Appareil de commutation suivant l'une des revendications précédentes, caractérisé par le fait que l'appareil de commutation peut être bloqué dans la position de séparation par l'intermédiaire du dispositif (7) indicateur de la position de commutation.

6. Appareil de commutation suivant l'une des revendications précédentes, caractérisé par le fait que le dispositif (7) indicateur de la position de commutation comporte un dispositif (22) d'affichage à segments, monté de façon à pouvoir pivoter.

7. Appareil de commutation suivant l'une des revendications précédentes, caractérisé par le fait que le mécanisme d'encliquetage brusque (14) et le dispositif (7) indicateur de la position de commutation peuvent être accouplés sous la forme d'un module supplémentaire, d'un appareil de commutation.

8. Appareil de commutation suivant la revendication 7, caractérisé par le fait que le module supplémentaire peut être accouplé latéralement à l'appareil de commutation, à la place d'un module d'interrupteur auxiliaire.
